# EUROPÄISCHE PATENTSCHRIFT

(11) **EP 0 396 717 B1**
(45) Veröffentlichungstag und Bekanntmachung des Hinweises auf die Patenterteilung: **11.08.1993**
(21) Anmeldenummer: 89912763.3
(22) Anmeldetag: 15.11.1989
(51) Int. Cl.: C21C 5/46

(54) **AUTOMATISCHE LANZENWECHSELVORRICHTUNG**
AUTOMATIC LANCE-EXCHANGING DEVICE
DISPOSITIF AUTOMATIQUE D'ECHANGE DE LANCE

(30) Priorität: 16.11.1988 LU 87387
(43) Veröffentlichungstag der Anmeldung: 14.11.1990
(73) Patentinhaber: PAUL WURTH S.A., 1122 Luxembourg (LU)
(72) Erfinder: STOMP, Hubert, L-2545 Howald (LU); HEINTZ, Carlo, L-2159 Luxemburg (LU); FRIES, Daniel, B-6700 Arlon (BE); DEVILLET, Serge, L-7765 Bissen (LU)
(74) Vertreter: Freylinger, Ernest T.
(86) Internationale Anmeldenummer: LU8900001
(87) Internationale Veröffentlichungsnummer: WO9005790

(56) Entgegenhaltungen:
- EP-A- 56 942
- EP-A- 112 540
- EP-A- 189 016
- DE-B- 2 502 977
- LU-A- 69 797

## Beschreibung

Die Erfindung betrifft eine automatische Lanzenwechselvorrichtung, insbesondere für bei der Stahlherstellung durch ein Aufblasverfahren an einen vertikal verfahrbaren Lanzenträgerschlitten anzukuppelnde und zu befestigende Lanzen, wobei einem Kupplungskopf am Lanzenträgerschlitten die für das Frischen benötigten Stoffe, sowie gegebenenfalls auch ein Kühlfluid, zugeführt und an der Kupplungsstelle zwischen Kupplungskopf und Lanzenoberteil in letzteren überführt werden, und wobei das Ankuppeln und Befestigen der Lanzen am Kupplungskopf des Lanzenträgerschlittens mittels zweier diametral gegenüberliegender Ankuppelzapfen am Lanzenoberteil erfolgt.

Durch das Dokument LU-69797 ist eine neuartige Lanze der vorstehend genannten Gattung bekanntgeworden, welche gegenüber dem früheren Stand der Technik den grossen Vorteil aufweist, dass sie trotz des Vorhandenseins einer Mehrzahl von Kanälen für die Zufuhr der genannten Stoffe und Fluide durch einen einzigen Arbeitsgang mit dem zugeordneten Kupplungskopf verbunden werden kann, wobei dieser Arbeitsgang im beschriebenen Ausführungsbeispiel aus dem manuellen Befestigen je einer Schwenkbolzenverbindung beidseits des Lanzenoberteils besteht.

Hierzu weist der Lanzenoberteil einen Flansch auf mit zwei diametral gegenüberliegenden, seitlich offenen Befestigungsöffnungen zum Zusammenwirken mit den beiden Schwenkbolzen.

Um das manuelle Befestigen, beispielsweise der Lanzen mit der genannten Ausführung des Lanzenoberteils, zu automatisieren, wird im Dokument LU-86985 eine automatische Lanzenwechselvorrichtung beschrieben, welche insbesondere für Lanzen gedacht ist, welche an ihrem Oberteil nicht mit einem Ankuppelflansch, sondern mit normalerweise zwei, vorzugsweise diametral gegenüberliegenden Ankuppelzapfen versehen sind.

Da die in dem vorstehend genannten Dokument LU-86985 beschriebene Automatisierungsvorrichtung einwandfrei arbeitet, ist es nicht so sehr Ziel der Erfindung, eventuelle Unzulänglichkeiten des Standes der Technik abzustellen, es ist vielmehr ihre Aufgabe, dem Anwender der eingangs genannten Frischlanzen bei der Wahl der für seinen spezifischen Anwendungsfall optimalen Automatisierungslösung, insbesondere bei Lanzen mit den genannten Ankuppelzapfen, eine weitere Möglichkeit zur Verfügung zu stellen. Allerdings hat die erfindungsgemässe Vorrichtung gegenüber der im Dokument LU-86985 für Lanzen mit Ankuppelzapfen beschriebenen Vorrichtung den Vorteil eines weniger aufwendigen Betätigungsmechanismus.

Diese Aufgabe wird, ausgehend von einer automatischen Lanzenwechselvorrichtung der eingangs erwähnten Gattung durch die im Hauptanspruch angeführten Merkmale gelöst.

Ein Ausführungsbeispiel der Erfindung ist in den Zeichnungen, in denen gleiche Teile mit den gleichen Referenzzahlen versehen sind, dargestellt und wird im folgenden näher beschrieben. Es zeigen :
Figur 1, die Vorderansicht eines Schnittes durch eine der beiden beidseits des in dünnen Vollinien angedeuteten Kupplungskopfes angeordneten Befestigungsmechanismen für eine Lanze mit Ankuppelzapfen;
Figur 2, eine Seitenansicht des Gegenstandes von Figur 1 in Blickrichtung A.

Für die nun folgende Beschreibung betrachte man vorteilhafterweise die beiden Figuren gleichzeitig.

Ein vertikal verschieblicher Befestigungshaken 4, welcher in Figur 1 für den Betrachter links am angedeuteten Kupplungskopf 6 montiert ist, befindet sich in den beiden Figuren in seiner höchsten Stellung, in welcher er die Lanze, deren Oberteil 8 angedeutet ist, mit Hilfe deren Ankuppelzapfens 10 gegen den Kupplungskopf 6 presst. Selbstverständlich ist rechts am Kupplungskopf 6 eine identische, nicht dargestellte Anordnung vorgesehen.

Die Haken 4 sind im Prinzip nicht dafür ausgelegt, eine eigentliche Schwenkbewegung zur Freigabe des Zapfens 10 auszuführen, sondern im wesentlichen nur eine Hubbewegung. Soll die Lanze 8 bei einem Auswechselvorgang demontiert werden, so werden die beiden Haken 4 abgesenkt, so dass die Lanze 8 vom Kupplungskopf 6 freikommt; sie kann jetzt von einer nicht gezeisten Transfervorrichtung, wie eine solche beispielsweise in Figur 3 des Dokumentes LU-86985 angedeutet ist, aufgenommen und entfernt werden. Die genannte oder eine zweite Transfervorrichtung bringt jetzt eine neue Lanze 8 heran und hängt sie mit deren Ankuppelzapfen 10 in die Haken 4 ein, worauf dieselben eine Hubbewegung ausführen und die Lanze für deren Betriebsbereitschaft gegen den Kopf 6 pressen.

Ein grosser Vorteil der Erfindung besteht in der Einfachheit der Vorrichtung zur Erzeugung der Hakenvertikalbewegungen. Es handelt sich dabei um eine Exzentervorrichtung beidseits des Kupplungskopfes, bestehend aus je einem Exzenterkörper 12, welcher mit Hilfe von Wälzlagern 14 an einem am Kupplungskopf 6 befestigten Bolzen 16 gelagert ist. Die Haken 4 sind, ebenfalls mittels Wälzlagern 18 an der kreisförmigen, exzentrischen Kontur des Exzenterkörper 12 gelagert. In Figur 1 ist zu erkennen dass die grössere Wandstärke 20 des Exzenterkörper 12 sich im dargestellten Betriebszustand oben befindet und die kleinere Wandstärke 22 unten. Dies entspricht natürlich der Hakenstellung für das Anpressen der Lanze gegen den Kupplungskopf.

Zum Betätigen der Exzenterkörper 12 ist an dieselben je ein Schwenkarm 24 angeflanscht, der in einer bevorzugten Ausführung der Erfindung von einem nicht dargezeigten Pneumatikzylinder betätigt und auch in Betriebsstellung gehalten wird.

## Patentansprüche

1. Automatische Lanzenwechselvorrichtung, insbesondere für bei der Stahlherstellung durch ein Aufblasverfahren an einen vertikal verfahrbaren Lanzenträgerschlitten anzukuppelnde und zu befestigende Lanzen, wobei einem Kupplungskopf am Lanzenträgerschlitten die für das Frischen benötigten Stoffe, sowie gegebenenfalls auch ein Kühlfluid, zugeführt und an der Kupplungsstelle zwischen Kupplungskopf und Lanzenoberteil in letzteren überführt werden, gekennzeichnet durch beidseits am Kupplungskopf (6) vorgesehene Ankuppelhaken (4), welche mit Ankuppelzapfen (10) am Oberteil der Lanze (8) zusammenwirken, einen Exzenterkörper (12), welcher auf je einem am Kupplungskopf (6) montierten Tragbolzen (16) drehbar gelagert ist, je einen Schwenkarm (24) an jedem der beiden Exzenterkörper (12), dadurch, dass die Haken (4) aussen auf je einem der beiden Exzenterkörper (12) drehbar gelagert sind, und dass bei einer Betätigung der Schwenkarme (24) die Haken (4) im wesentlichen eine Vertikalbewegung ausführen, wodurch die Lanze (8) entweder gegen den Kupplungskopf (6) gepresst, oder aber von demselben gelöst werden kann.

2. Automatische Lanzenwechselvorrichtung nach Anspruch 1, dadurch gekennzeichnet, dass die Betätigung der Schwenkarme durch je einen Pneumatikzylinder erfolgt.

3. Automatische Lanzenwechselvorrichtung nach Anspruch 2, dadurch gekennzeichnet, dass der Pneumatikzylinder durch seine Druckluftbeaufschlagung die Schwenkarme (24) ebenfalls in ihrer Betriebsstellung für das Arbeiten der Lanze (8) hält.

## Claims

1. Automatic lance changing apparatus, in particular for lances for steel production by a top blowing process, to be coupled and fastened to a lance carrier slide which can travel vertically, the materials required for refining, and also if necessary a cooling fluid, being fed to a coupling head on the lance carrier slide and transferred at the coupling point between the coupling head and the upper part of the lance into the latter, characterized by coupling hooks (4) provided on each side on the coupling head (6) and cooperating with coupling pins (10) on the upper part of the lance (8), an eccentric body (12) which is rotatably mounted on a respective supporting bolt (16) mounted on the coupling head (6), a respective pivot arm (24) on each of the two eccentric bodies (12) such that the hooks (4) are rotatably mounted externally on a respective one of the two eccentric bodies (12), and in that, on actuation of the pivot arms (24), the hooks (4) execute a substantially vertical motion, so that the lance (8) can either be pressed against the coupling head (6) or else released from it.

2. Automatic lance changing apparatus according to Claim 1, characterized in that the actuation of the pivot arms is effected by respective pneumatic cylinders.

3. Automatic lance changing apparatus according to Claim 2, characterized in that the pneumatic cylinder, by being supplied with compressed air, holds the pivot arms (24) likewise in their operating position for operation of the lance (8).

## Revendications

1. Dispositif automatique de changement de lances, notamment pour des lances qui, lors de la fabrication d'acier par un processus de soufflage, doivent être accouplées et fixées sur un chariot porteur de lances déplaçable verticalement, les matières nécessaires pour l'affinage, et le cas échéant également un fluide de refroidissement, étant introduits dans une tête d'accouplement prévue sur le chariot porte-lances, et étant transférés jusque dans la zone d'accouplement entre la tête d'accouplement et la partie supérieure de lances, caractérisé en ce qu'il est prévu des deux côtés de la tête d'accouplement (6) des crochets d'accouplement (4), qui coopèrent avec des broche d'accouplement (10) situées à la partie supérieure de la lance (8), un corps à excentrique (12) qui est monté de façon tournante sur un tourillon porteur respectif (16) monté sur la tête d'accouplement (6), respectivement un bras de pivotement (24) prévu sur chacun des deux corps à excentriques (12), en ce que les crochets (4) sont montés extérieurement de façon tournante sur celui des deux corps à excentriques (12) qui leur est respectivement associé, et en ce que, lors d'un actionnement des bras de pivotement (24), les crochets (4) effectuent dans l'essentiel un mouvement vertical, de manière que la lance (8) puisse être soit appliquée contre la tête d'accouplement (6) ou bien séparée de celle-ci.

2. Dispositif automatique de changement de lances selon la revendication 1, caractérisé en ce que l'actionnement des bras de pivotement est effectué par un cylindre pneumatique respectif.

3. Dispositif automatique de changement de lances selon la revendication 2, caractérisé en ce que le cylindre pneumatique, lorsqu'il est sollicité par de l'air comprimé, maintient les bras de pivotement (24) également dans leur position de service pour le travail de la lance (8).
